# EUROPÄISCHE PATENTSCHRIFT

(11) **EP 1 624 106 B1**
(45) Veröffentlichungstag und Bekanntmachung des Hinweises auf die Patenterteilung: **03.09.2008**
(21) Anmeldenummer: 05105847.7
(22) Anmeldetag: 30.06.2005
(51) Int. Cl.: D21H 23/32, D21H 25/10

(54) **Auftragsvorrichtung**
Coating device
Dispositif d'enduction

(30) Priorität: 03.08.2004 DE 102004037532
(43) Veröffentlichungstag der Anmeldung: 08.02.2006
(73) Patentinhaber: Voith Patent GmbH, 89522 Heidenheim (DE)
(72) Erfinder: Grabscheid, Joachim, 89547 Gerstetten (DE); Kustermann, Martin, 89522 Heidenheim (DE); Reich, Stefan, 89522 Heidenheim (DE); Wozny, Eckard, 89520 Heidenheim (DE); Ueberschär, Manfred, 89547 Gerstetten (DE)

(56) Entgegenhaltungen:
- EP-A- 0 781 608
- DE-C1- 4 341 341
- US-A- 3 899 999
- US-A- 5 074 243
- US-A- 5 203 920
- US-A- 5 269 846
- US-A- 5 395 448
- US-A- 5 766 350
- US-A- 6 053 979

## Beschreibung

Die Erfindung betrifft eine Vorrichtung zum direkten oder indirekten Auftragen eines flüssigen oder pastösen Streichmediums auf eine laufende Papier-, Karton- oder andere Fasterstoffbahn.

Bei der Faserstoffbahn kann es sich aber auch um eine textile Bahn handeln, Die Bahn kann dabei einseitig oder beidseitig beschichtet werden. Das Streichmedium kann in einer oder mehreren Schichten aufgetragen werden. Es kann beispielsweise eine Farbe sein, eine Stärke, ein Imprägniermaterial oder anderes, jeweils in Gestalt einer Suspension oder Dispersion.

Es gibt zahlreiche Ausführungsformen solcher Streichvorrichtungen. Nur beispielsweise wird verwiesen auf DE 196 49 559 A1, DE 44 32 179 C1, US-A-6 053 979, EP-A-0 781 608.

Die wesentlichen Bauteile einer solchen Vorrichtung sind eine Gegenwalze, ein dieser zugeordnetes Auftragswerk zum Auftragen des Streichmediums sowie eine Rakeleinrichtung. Das Auftragswerk trägt Streichmedium als flachen Strahl auf. Der Strahl kann so breit sein, wie die Bahn selbst. Er kann auch eine etwas geringere Breite haben oder in form einer Vielzahl von Einzelstrahlen die Auftragsschicht bilden. Die Rakeleinrichtung ist dem Auftragswerk nachgeschaltet. Sie dient dem Vergleichmäßigen und/oder der Dosierung der aufgetragenen Schicht aus Streichmedium.

Bei dem direkten Auftragsverfahren umschlingt die Faserstoffbahn die Gegenwalze auf einem Teil von deren Umfang. Das vom Auftragswerk abgegebene Medium gelangt dabei unmittelbar, also direkt auf die zu streichende Bahn. Beim indirekten Auftragsverfahren hingegen wird der Strahl des Streichmediums auf die Mantelfläche der Gegenwalze aufgebracht, wiederum vergleichmäßigt durch die Rakeleinrichtung, und anschließend an die Faserstoffbahn abgegeben, die ihrerseits an die Mantelfläche der Gegenwalze herangeführt wird. Auch sind Vorrichtungen mit zwei Gegenwalzen bekannt, die miteinander einen Spalt bilden. Die Faserstoffbahn wird durch diesen Spalt hindurchgeführt, so dass die Übertragung der Schicht aus Streichmedium im Bereich des Walzenspaltes stattfindet.

Die Gegenwalze ist in einer Stuhlung gelagert. Die Stuhlung weist zwei Tragkonstruktionen auf, die dem gemäß die Gegenwalze zwischen sich einschließen. Jede Tragkonstruktion befindet sich somit im Bereich einer Stirnseite der Gegenwalze.

Auch das Auftragswerk und die Rakeleinrichtung sind von der Stuhlung getragen. Jedes Ende einer dieser beiden Elemente - Auftragswerk und Rakeleinrichtung - stützt sich in der zugehörenden Tragkonstruktion ab.

Die beiden Tragkonstruktionen sind durch eine oder mehrere Stuhlungsteile starr miteinander verbunden, um der Stuhlung die notwendige Steifigkeit zu verleihen.

Sowohl das Auftragswerk als auch die Rakeleinrichtung müssen von der Gegenwalze in eine Bereitschaftsposition abfahrbar sein, beispielsweise zum Zwecke der Reinigung, der Wartung oder der Reparatur. Sie müssen natürlich auch jeweils in eine Betriebsposition anstellbar sein. Dabei kommt es auf verschiedene Betriebsparameter an. Hierzu gehören beim Auftragswerk der Abstand zwischen der Auftragsdüse und der Mantelfläche der Gegenwalze (beim indirekten Auftrag) bzw. der Faserstoffbahn (beim direkten Auftrag), ferner der Winkel, den der Freistrahl des Auftragsmediums mit der Mantelfläche der Gegenwalze bzw. der Faserstoffbahn am Strahlauftreffpunkt bildet. Bei der Rakeleinrichtung kommt es auf die Anpresskraft an, mit welcher das betreffende Rakelelement an die Mantelfläche der Gegenwalze bzw. an die Bahn angepresst wird, ferner auf den Winkel, den das Rakelelement mit diesen beiden bildet. Zum Einstellen der genannten Parameter können die beiden Elemente - Auftragswerk und/oder Rakeleinrichtung - um eine zur Achse der Gegenwalze parallele Achse verdrehbar oder verschwenkbar oder sonst wie relativ zur Gegenwalze verfahrbar sein.

Als Rakeleinrichtung kommt jegliche Art von Einrichtung in Betracht, beispielsweise eine Einrichtung mit einer Rakelklinge, einem Luftmesser, einer Rakelleiste oder einem drehbaren Rakelstab.

An die gestrichene Faserstoffbahn werden hohe Qualitätsanforderungen gestellt. So muss der Strich eine bestimmte Dicke aufweisen. Das Dickenprofil über die Bahnbreite muss in hohem Maße gleichmäßig sein. Die Qualität der Strich-Oberfläche kann eine Rolle spielen.

Alle diese Qualitätskriterien werden durch die genannten Parameter bestimmt, somit durch die einwandfreie Arbeitsweise und vielseitige Verstellbarkeit der beiden Funktionselemente Auftragswerk und Rakeleinrichtung.

Diese Funktionselemente haben eine langgestreckte Gestalt. Je nach Bahnbreite können sie zwischen 1 und 11 m lang sein. Wegen der genannten Aufhängung in der Stuhlung - an den beiden seitlichen Tragkonstruktionen - lässt sich ein Durchhang aufgrund des Eigengewichtes des betreffenden Funktionselementes nicht vermeiden. Ohne weitere Maßnahmen würde dies dazu führen, dass die genannten Parameter über die Bahnbreite unterschiedliche Werte annehmen. Der Abstand zwischen Düse des Auftragswerkes und Auftreffpunkt des Freistrahles wäre somit in der Bahnmitte größer, als an den Bahnrändern. Der Anpressdruck des Rakelelementes der Rakeleinrichtung wäre in der Bahnmitte kleiner, als an den Bahnrändern.

Man hat Maßnahmen getroffen, um diese schädlichen Einflüsse zu verringern. Diese bestehen darin, dass man die zugehörenden Tragbalken von Auftragswerk und Rakeleinrichtung entsprechend dimensioniert, um deren Widerstandsmoment zu vergrößern. Außerdem versucht man die Nachteile durch eine entsprechende Formgebung der betreffenden Elemente zu kompensieren, beispielsweise dadurch, dass die Düse des Auftragswerkes sowie das Rakelelement der Rakeleinrichtung - in Draufsicht gesehen - einen Bauch haben.

Alle diese Maßnahmen haben sich jedoch als unzulänglich erwiesen.

Der Erfindung liegt die Aufgabe zugrunde, eine Vorrichtung gemäß dem Oberbegriff von Anspruch 1 derart zu gestalten, dass die Qualitätsanforderungen an die gestrichene Faserstoffbahn voll und ganz erfüllt werden. Außerdem soll die Vorrichtung von einfachem, kostengünstigem und robustem Aufbau sein. Die Massen von Auftragswerk und Rakeleinrichtung sollen möglichst klein sein, Die Zugänglichkeit zum Zwecke der Überwachung der Funktionen, der Reinigung, der Wartung und der Reparatur soll verbessert werden.

Diese Aufgabe wird durch die Merkmale von Anspruch 1 gelöst.

Der Kerngedanke der Erfindung besteht darin, dass das Auftragswerk und/oder die Rakeleinrichtung mit einer Gleit- oder Rollführung entlang des Tragrahmens verschiebbar sind

Aufgrund einer solchen Gestaltung wird im Einzelnen Folgendes erreicht:

Der Tragrahmen ist ein Bauteil von erheblicher Stabilität. Er stellt eine zuverlässige, positive Führung des Auftragswerkes und/oder der Rakeleinrichtung dar, so dass der Abstand zu der zubeschichtenden Faserstoffbahn über den gesamten Verschiebeweg zuverlässig eingehalten wird.

Die Erfindung ist anhand der Zeichnung näher erläutert. Darin ist im Einzelnen folgendes dargestellt:
- Figur 1: zeigt eine erste Ausführungsform mit einem Stuhlungsteil mit geschlossenem Kastenprofil.
- Figur 2: zeigt eine zweite Ausführungsform mit einem offenen, begehbaren Stuhlungsteil.
- Figur 3: zeigt eine dritte Ausführungsform auf einem Stuhlungsteil vertikal verschiebbarem Auftragswerk und einer auf demselben Stuhlungsteil horizontal verschiebbarer Rakeleinrichtung.

In Figur 1 erkennt man eine Gegenwalze 1. Diese ist um eine Drehachse 1.1 drehbar gelagert. Die Lager befinden sich in hier nicht dargestellten seitlichen Tragkonstruktionen - jeweils eine an jeder Stirnseite der Gegenwalze 1.

Die Gegenwalze 1 ist von einer Faserstoffbahn 2 auf einem Teil ihrer Umfangsfläche umschlungen.

Ein Stuhlungsteil 3 ist als Hohlkonstruktion ausgeführt. Sie verbindet die beiden genannten seitlichen Tragkonstruktionen miteinander und stellt eine starre Verbindung zu diesen beiden her. Das Stuhlungsteil 3 trägt zwei Funktionseinheiten, nämlich ein Auftragswerk 4 und eine Rakeleinrichtung 5. Das Auftragswerk weist einen Auftragskörper 4.1 auf. Aus diesem wird im Betrieb ein Freistrahl 4.2 oder Sprühstrahlen gegen die Faserstoffbahn 2 gerichtet. Das Auftragswerk 4 ist mittels einer Gleit- oder Rollführung 4.3 an einer vertikalen Wand 3.1 das Stuhlungsteil 3 gelagert und dem gemäß vertikal verschiebbar - siehe Doppelpfeil 4.4. Der Auftragskörper 4.1 ist ferner um eine Drehachse 4.5 verschwenkbar. Auf diese Weise lässt sich der Abstand zwischen dem Auftragskörper 4.1 und der Faserstoffbahn 2 verändern, desgleichen der Winkel des Freistrahls 4.2 bzw. der Sprühstrahlen.

Die Rakeleinrichtung 5 weist einen Rakelkörper 5.1 auf, der eine Rakelklinge 5.2 trägt. Die Rakeleinrichtung 5 ist wiederum mittels einer Gleitführung 5.3 entlang einer geneigten Wand 3.2 des Stuhlungsteiles 3 verschiebbar. Siehe Doppelpfeil 5.4. Der Rakelkörper 5.1 ist um eine Drehachse 5.5 verschwenkbar. Auf diese Weise lässt sich die Rakeleinrichtung 5 - gleich dem Auftragswerk 4 - in Richtung auf die Gegenwalze 1 verfahren, d. h. von dieser abfahren oder gegen diese anstellen. Damit lassen sich auch der Anpressdruck sowie der Winkel der Rakelklinge 2 verändern.

Es ist auch denkbar, die Gegenwalze 1 senkrecht zu ihrer Drehachse 1.1 zu verfahren, und zwar aus der hier gezeigten Betriebsposition in eine Bereitschaftsposition.

Die Ausführungsform gemäß Figur 2 weist im Wesentlichen alle Merkmale von jener gemäß Figur 1 auf. Jedoch hat das Stuhlungsteil 3 kein geschlossenes Profil, sondern ist gegen die Gegenwalze 1 hin offen. Sie ist außerdem begehbar. Weiterhin weist sie einen Kanal 3.3 zur Führung von Versorgungsleitungen sowie eine Rinne 3.4 zum Auffangen abgerakelter Streichfarbe auf.

Die Funktionseinheiten 4 und 5 sind wiederum verschiebbar bzw. verschwenkbar, so wie bei der Ausführungsform gemäß Figur 1. Desgleichen lässt sich die Gegenwalze 1 in eine Bereitschaftsposition verfahren.

Beide Ausführungsformen machen sich die Vorteile der Erfindung zunutze. So können Auftragswerk und Rakeleinrichtung allein unter dem Gesichtspunkt der von ihnen zu erfüllenden Funktionen gestaltet werden. Die Biegesteifigkeit spielt keine Rolle, da sich die Funktionseinheiten auf dem Stuhlungsteil abstützen, entweder durchgehend auf ihren gesamten Längen, oder an mehreren Stellen ihrer Längen. Die notwendigen translatorischen Bewegungen in radialer Richtung zur Gegenwalze hin - Anpressung, Serviceposition - sowie die Schwenkbewegungen im Hinblick auf den Klingenwinkel, den Strahlwinkel und die Serviceposition bleiben unberührt und lassen sich einwandfrei verwirklichen.

Die sonst notwendige Aufhängung der Funktionseinheiten an ihren beiden Enden an den seitlichen Tragkonstruktionen entfällt, was eine weitere Einsparung bedeutet.

Statt die Gegenwalze 1 zwischen einer Betriebsposition und einer Bereitschaftsposition zu verfahren, könnte auch das Stuhlungsteil ganz oder teilweise verfahrbar gemacht werden, wenigstens aber deren Wände oder Teile der Wände, welche die Funktionseinheiten 4 und 5 tragen.

In den beiden Figuren umschlingt die Faserstoffbahn 2 die Gegenwalze 1. Jedoch lassen sich die dargestellten Vorrichtungen auch zum indirekten Auftragen eines Streichmediums verwenden. Dabei wird der Freistrahl 4.2 aus dem Auftragskörper 4.1 nicht auf die Faserstoffbahn 2 aufgebracht, sondern auf die Mantelfläche der Gegenwalze 1. Die sich darauf niederschlagende Schicht wird dem Rakelvorgang unterworfen und an einer anderen Stelle des Umfanges von der Gegenwalze 1 auf eine Faserstoffbahn 2 übertragen.

Die in Figur 3 dargestellte Vorrichtung umfasst wiederum eine Gegenwalze 1 mit Drehachse 1.1. Die Gegenwalze ist auch einem Teil ihres Umfanges von einer Faserstoffbahn 2 umschlungen. Ein Stuhlungsteil 3 weist eine vertikale Fläche 3.1 und eine horizontale Fläche 3.2 auf.

An der vertikalen Fläche 3.1 ist ein Auftragswerk 4 gelagert, und an der horizontalen Fläche 3.2 eine Rakeleinrichtung 5.

Das Auftragswerk 4 umfasst einen Auftragskörper 4.1, mit einer Düse, die zur Faserstoffbahn 2 einen gewissen Abstand einnimmt. Ein durchgängiger Flachstrahl 4.2 oder eine Vielzahl von Sprühstrahlen des Auftragsmediums treten aus und gelangen auf die Faserstoffbahnoberfläche. Der Auftragskörper 4.1 ist von einem Tragbalken 4.6 getragen. Dieser ist im vorliegenden Falle zylindrisch.

Der Tragbalken 4.6 ist seinerseits in Lagerböcken 4.7 drehbar gelagert. Die Lagerböcke 4.7 sind in einer Gleitführung 4.3 entlang der vertikalen Fläche 3.1 verfahrbar mittels einer pneumatischen Einheit 4.8.

Man erkennt ferner einen Verstellantrieb 4.9 zum Verdrehen des Tragbalkens 4.6 in Richtung des Doppelpfeiles 4.4.

Mit der pneumatischen Einheit 4.8 lässt sich der Abstand zwischen der Düse des Düsenkörpers 4.1 und der Faserstoffbahn 2 verstellen. Mit dem Verstellantrieb 4.9 hingegen lässt sich die Richtung des aus der Düse oder einer Vielzahl von Einzeldüsen austretenden Auftragsmediums 4.2 durch Verdrehen des Tragbalkens 4.6 verändern.

Die Verhältnisse bei der Rakeleinrichtung 5 sind analog zu jenen des Auftragswerkes 4. Ein Rakelkörper 5.1 mit Rakelklinge 5.2 ist von einem Tragbalken 5.6 getragen. Der Tragbalken ist seinerseits wiederum in Lagerböcken 5.7 gelagert. Die Lagerböcke sind in einer Gleitführung 5.3 verfahrbar. Eine pneumatische Einheit 5.8 erlaubt ein horizontales An- und Abfahren der Rakeleinrichtung 5 relativ zum Gegenzylinder 1. Ein Verstellantrieb 5.9 ermöglicht ein Verdrehen der Tragwalze 5.6 und damit des Winkels zwischen Klinge 5.2 und Faserstoffbahn 2.

### Bezugszeichenliste

- 1: Gegenwalze
- 1.1: Drehachse der Gegenwalze
- 2: Faserstoffbahn
- 3: Stuhlungsteil
- 3.1: vertikale Wand
- 3.2: geneigte Wand
- 3.3: Kanal für Versorgungsleitungen
- 3.4: Rinne
- 4: Auftragswerk
- 4.1: Auftragskörper
- 4.2: Freistrahl
- 4.3: Gleitführung
- 4.4: Doppelpfeil
- 4.5: Drehachse
- 4.6: Tragbalken
- 4.7: Lagerbock
- 4.8: Pneumatische Einheit
- 4.9: Verstellantrieb
- 5: Rakeleinrichtung
- 5.1: Rakelkörper
- 5.2: Rakelklinge
- 5.3: Gleitführung
- 5.4: Doppelpfeil
- 5.5: Drehachse
- 5.6: Tragbalken
- 5.7: Lagerbock
- 5.8: Pneumatische Einheit
- 5.9: Verstellantrieb

## Patentansprüche

1. Vorrichtung zum Auftragen eines flüssigen oder pastösen Streichmediums auf eine laufende Papier-, Karton- oder andere Faserstoffbahn (2), aufweisend: eine Gegenwalze (1);
ein Auftragswerk (4) zum Auftragen von Streichmedium;
eine Rakeleinrichtung (5), die dem Auftragswerk (4) nachgeschaltet ist; sowie zwei seitliche Tragkonstruktionen zum Lagern der Gegenwalze (1);
das Auftragswerk (4) und/oder die Rakeleinrichtung (5) sind auf ihrer gesamten Länge oder auf einem Teil ihrer Länge von einem ortsfesten Tragrahmen (3) getragen;
**dadurch gekennzeichnet, dass** das Auftragswerk (4) und/oder die Rakeleinrichtung (5) mit einer Gleit- oder Rollführung (4.3) entlang des Tragrahmens (3) verschiebbar sind.

2. Vorrichtung nach Anspruch 1, **dadurch gekennzeichnet, dass** das Auftragswerk (4) und/oder die Rakeleinrichtung (5) mit der Gleit- oder Rollführung (4.3) entlang einer Wand (3.1, 3.2) des Tragrahmens (3) verschiebbar sind.

3. Vorrichtung nach Anspruch 1 oder 2, **dadurch gekennzeichnet, dass** der Tragrahmen (3) als Hohlprofil ausgebildet ist.

4. Vorrichtung nach Anspruch 3, **dadurch gekennzeichnet, dass** der Tragrahmen (3) gegen die Gegenwalze (1) hin offen ist.

5. Vorrichtung nach einem der Ansprüche 1 bis 4, **dadurch gekennzeichnet, dass** der Tragrahmen (3) begehbar ist.

6. Vorrichtung nach einem der Ansprüche 1 bis 5, **dadurch gekennzeichnet, dass** das Auftragswerk (4) und die Rakeleinrichtung (5) jeweils an Wänden (3.1) beziehungsweise (3.2) des Tragrahmens (3) gelagert sind, die wenigstens annähernd in Richtung eines Radius der Gegenwalze (1) verlaufen.

7. Vorrichtung nach einem der Ansprüche 1 bis 6, **dadurch gekennzeichnet, dass** das Auftragswerk (4) und/oder die Rakeleinrichtung (5) über ihre Länge hinweg an mehreren gleichmäßig verteilten Stellen auf dem Tragrahmen (3) gelagert sind.

8. Vorrichtung nach einem der Ansprüche 1 bis 7, **dadurch gekennzeichnet, dass** das Auftragswerk (4) und/oder die Rakeleinrichtung (5) nur im Bereich der Führerseite und der Triebseite der Vorrichtung gelagert sind

## Claims

1. Device for applying liquid or pasty coating medium to a moving paper, board or other fibrous web (2), having
a backing roll (1);
an applicator (4) for applying coating medium;
a doctor device (5), which is connected after the applicator (4); and
two lateral loadbearing structures for mounting the backing roll (1);
the applicator (4) and/or the doctor device (5) are borne over their entire length or over part of their length by a stationary loadbearing frame (3);
**characterized in that** the applicator (4) and/or the doctor device (5) can be displaced along the loadbearing frame (3) with a sliding or rolling guide (4.3).

2. Device according to Claim 1, **characterized in that** the applicator (4) and/or the doctor device (5) can be displaced along one wall (3.1, 3.2) of the loadbearing frame (3) with the sliding or rolling guide (4.3).

3. Device according to Claim 1 or 2, **characterized in that** the loadbearing frame (3) is constructed as a hollow profile.

4. Device according to Claim 3, **characterized in that** the loadbearing frame (3) is open towards the backing roll (1).

5. Device according to one of Claims 1 to 4, **characterized in that** the loadbearing frame (3) can be entered on foot.

6. Device according to one of Claims 1 to 5, **characterized in that** the applicator (4) and the doctor device (5) are in each case mounted on walls (3.1) and (3.2), respectively, of the loadbearing frame (3), which extend at least approximately in the direction of a radius of the backing roll (1).

7. Device according to one of Claims 1 to 6, **characterized in that** the applicator (4) and/or the doctor device (5) are mounted over their length at a plurality of uniformly distributed points on the loadbearing frame (3).

8. Device according to one of Claims 1 to 7, **characterized in that** the applicator (4) and/or the doctor device (5) are mounted only in the region of the operator's side and the drive side of the device.

## Revendications

1. Dispositif pour l'enduction d'un milieu d'enduction liquide ou pâteux sur une bande de papier, carton ou une autre bande fibreuse en mouvement (2), présentant :
un contre-cylindre (1) ;
un dispositif d'enduction (4) pour l'enduction de milieu d'enduction ;
un dispositif de raclage (5) qui est monté derrière le dispositif d'enduction (4) ainsi que deux constructions de support latérales pour supporter le contre-cylindre (1) ;
le dispositif d'enduction (4) et/ou le dispositif de raclage (5) étant portés sur toute leur longueur ou sur une partie de leur longueur par un cadre de support fixe (3) ;
**caractérisé en ce que** le dispositif d'enduction (4) et/ou le dispositif de raclage (5) peuvent être déplacés le long du cadre de support (3) au moyen d'un guidage à glissement ou à rouleaux (4.3).

2. Dispositif selon la revendication 1, **caractérisé en ce que** le dispositif d'enduction (4) et/ou le dispositif de raclage (5) peuvent être déplacés le long d'une paroi (3.1, 3.2) du cadre de support (3) au moyen du guidage à glissement ou à rouleaux (4.3).

3. Dispositif selon la revendication 1 ou 2, **caractérisé en ce que** le cadre de support (3) est réalisé sous forme de profilé creux.

4. Dispositif selon la revendication 3, **caractérisé en ce que** le cadre de support (3) est ouvert vers le contre-cylindre (1).

5. Dispositif selon l'une quelconque des revendications 1 à 4, **caractérisé en ce que** le cadre de support (3) est praticable.

6. Dispositif selon l'une quelconque des revendications 1 à 5, **caractérisé en ce que** le dispositif d'enduction (4) et le dispositif de raclage (5) sont montés à chaque fois sur des parois (3.1), respectivement (3.2) du cadre de support (3), qui s'étendent au moins approximativement dans la direction d'un rayon du contre-cylindre (1).

7. Dispositif selon l'une quelconque des revendications 1 à 5, **caractérisé en ce que** le dispositif d'enduction (4) et/ou le dispositif de raclage (5) sont montés sur leur longueur en plusieurs points répartis uniformément sur le cadre de support (3).

8. Dispositif selon l'une quelconque des revendications 1 à 7, **caractérisé en ce que** le dispositif d'enduction (4) et/ou le dispositif de raclage (5) ne sont montés que dans la région du côté opérateur et du côté entraînement du dispositif.
